# EUROPÄISCHE PATENTSCHRIFT

(11) **EP 2 761 238 B1**
(45) Veröffentlichungstag und Bekanntmachung des Hinweises auf die Patenterteilung: **21.02.2018**
(21) Anmeldenummer: 12810065.8
(22) Anmeldetag: 01.10.2012
(51) Int. Cl.: F25C 3/04

(54) **HYDRAULIKVORRICHTUNG FÜR DIE ERZEUGUNG VON SCHNEE**
HYDRAULIC DEVICE FOR GENERATING SNOW
DISPOSITIF HYDRAULIQUE POUR LA PRODUCTION DE NEIGE

(30) Priorität: 01.10.2011 SK 992011
(43) Veröffentlichungstag der Anmeldung: 06.08.2014
(73) Patentinhaber: OKEANOS CORPORATION, Victoria, Mahe (SC)
(72) Erfinder: GREGA, Samuel, 08221 VELKY SARIS (SK)
(74) Vertreter: Jeck, Anton
(86) Internationale Anmeldenummer: PCT/EP2012/004110
(87) Internationale Veröffentlichungsnummer: WO 2013/045116

(56) Entgegenhaltungen:
- WO-A1-2009/145771
- JP-A- H04 116 362
- JP-A- H09 210 525

## Beschreibung

Die Erfindung betrifft eine Hydraulikvorrichtung für die Erzeugung von Schnee aus Wasser nach dem Oberbegriff des Anspruchs 1.

Derzeitige Verfahren und Vorrichtungen, insbesondere für die Erzeugung von Schnee oder Eis, sind unterschiedlich entworfen, je nachdem welche Art der Wasserquelle sie aufweisen. Es handelt sich dabei um einen See, Stausee, Fluss, Reservoir, Brunnen u. ä. Diese Ressourcen haben Vorteile aber auch Nachteile. Es bilden sich Stauseen, die eine Verwendung sowohl zeitlich als auch volumenmäßig beschränken. Die eigentliche Erzeugung von Kunstschnee erfolgt durch eine Kombination von geeignet angeordneten Wasser- und Luftdüsen an der Schneevorrichtung (Schneekanone oder andere Schnee bildende Einrichtungen). Es gibt auch Erzeugungsverfahren, die das Betriebswasser für die Erzeugung von Schnee abkühlen oder chemisch behandeln, bzw. durch Mikrowerkstoffe chemisch anreichern. Dabei werden Schnee - Eiskügelchen durch Beschichtung mit Wasser beschleunigt gebildet. Die Schneekanone oder andere Schnee bildende Einrichtungen haben eine Reihe von Ausführungsbeispielen, aber ihr gemeinsames Merkmal ist eine Verstellbarkeit in horizontaler und vertikaler Richtung, wobei mindestens eine Bewegung automatisch gesteuert werden kann. Die Schneekanone oder die anderen Schnee bildenden Einrichtungen haben eine Reihe von Düsen, die fest oder drehbar sind und vorzugsweise vor einer Luftströmungsquelle in einer Richtungs-Durchgangskammer angeordnet sind.

Der Nachteil dieser bekannten Vorrichtungen zur Erzeugung von Schnee oder Eis besteht darin, dass sie besonders von der Temperatur und der Luftfeuchtigkeit sowie von der Temperatur und der Menge des Betriebswassers für die Erzeugung von Schnee. Der bei Minus-Graden und bei 0 °C Grad erzeugte Schnee ist nass, was durch vorhandene Mittel wie erhöhte Elevation, Senkung der Wassermenge, durch Druckänderung oder Wasserabkühlung, nicht verbessert werden kann. Unter solchen Bedingungen ist es notwendig, die Erzeugung von Kunstschnee einzustellen oder mehrmals in der Nacht zu beschneien, wenn die Bedingungen für die Beschneiung günstiger sind.

In der WO2007/045467 ist eine Vorrichtung beschrieben, bei der das Medium im Kreislauf strömt und seine Temperatur dabei erhöht wird. Dies führt zum erhöhten Energieverbrauch.

Aus der Druckschrift JP H04 116362 A ist eine Vorrichtung für die Erzeugung von Schnee aus Wasser bekannt, die eine Niederdruck-Hydraulikvorrichtung mit einer Pumpeneinrichtung, eine Hochdruckeinrichtung an die eine Schneekanone und/oder einer anderen Schnee bildenden Einrichtung angeschlossen wird, sowie eine Verteilervorrichtung, deren mindestens eine Hochdruck-Pumpe die Niederdruck-Hydraulikvorrichtung von der Hochdruckeinrichtung abtrennt aufweist. Weiter weist die Vorrichtung eine Ansteuereinrichtung auf, um das für die Erzeugung von Schnee verwendete Wasser einem lonisations- und/oder Polarisationsraum bei gleichzeitiger Einwirkung eines elektromagnetischen Wechselfeldes auszusetzen, wodurch erreicht wird, dass sich die Kraftenergie-Bindung der Wassermoleküle in der übermolekularen Wasserstruktur des Brauchwassers verändert, d. h. abnimmt. Jedoch ist an die Hochdruckeinrichtung vor der Schneekanone und/oder der anderen Schnee bildenden Einrichtung keine Druck-Anregungseinrichtung angeschlossen und die Niederdruck-Hydraulikvorrichtung weist keine hinter der Reinigungsvorrichtung angeordnete Haupt-Anregungseinrichtung an der eine Anregungseinrichtung angeordnet ist auf, was sich negativ auf die Eigenschaften des zur Schneeerzeugung verwendeten Wassers in Bezug auf seine Wärme-/Kälteaufnahme- bzw. -abgabe auswirkt..

Aus der Druckschrift WO 2009/145771 A1 ist eine Vorrichtung für die Erzeugung von Schnee aus Wasser bekannt, die eine Niederdruck-Hydraulikvorrichtung mit einer Pumpeneinrichtung, an die eine Reinigungseinrichtung angeschlossen wird, eine Hochdruckeinrichtung an die eine Schneekanone und/oder einer anderen Schnee bildenden Einrichtung angeschlossen wird, sowie eine Verteilervorrichtung, deren mindestens eine Hochdruck-Pumpe die Niederdruck-Hydraulikvorrichtung von der Hochdruckeinrichtung abtrennt, aufweist. Nachteilig ist das Fehlen einer Ansteuereinrichtung, um das für die Erzeugung von Schnee verwendete Wasser einem lonisations- und/oder Polarisationsprozess bei gleichzeitiger Einwirkung eines elektromagnetischen Wechselfeldes auszusetzen.

Es ist Aufgabe der Erfindung, eine Vorrichtung für die Erzeugung von Schnee zu entwickeln, bei der sich die Bindung der Wassermoleküle in der übermolekularen Wasserstruktur des Brauchwassers ändert und danach die Erzeugung von Schnee verbessert.

Die gestellte Aufgabe wird durch die Merkmale des Anspruchs 1 gelöst.

Das Wesen der neuen Vorrichtung besteht darin, dass das für die Erzeugung von Schnee verwendete Wasser einem lonisations- und/oder Polarisationsfeld bei gleichzeitiger Einwirkung eines elektromagnetischen Wechselfeldes ausgesetzt wird, wodurch erreicht wird, dass sich die Kraftenergie-Bindung der Wassermoleküle in der übermolekularen Wasserstruktur des Brauchwassers verändert, d. h. abnimmt.

Vorteilhafte Ausgestaltung einer Vorrichtung sind den Unteransprüchen zu entnehmen.

Der Niederdruck- und/oder Hochdruckteil des Hydraulikkreises haben in ihrem Kreis eine auf direkte, feste und/oder indirekte Weise über eine Umfassung (Umgehung) (Bypass) angeschlossen eine Haupt-Anregungseinrichtung und/oder eine Druck-Anregungseinrichtung, mit der der Flüssigkeitsfluss unterbrochen werden kann. Die Haupt-Anregungseinrichtung ist vorzugsweise hinter der Reinigungseinrichtung angeordnet. Sie kann auch mit kleineren Vorteilen an einer beliebigen Stelle der Hydraulikführung oder auf der Wasserquelle vor der Pumpeneinrichtung installiert sein. Die Druck-Anregungseinrichtung ist vorzugsweise an die Hochdruckeinrichtung vor der Schneekanone und/oder einer anderen Schnee bildenden Einrichtung angeschlossen.

Die Haupt-Anregungseinrichtung weist einen Eingangs-Hydraulikzweig mit einem zweiten gesteuerten Öffnungs- und Schließmechanismus auf, der in einen Verteilungszweig mit mindestens einem Temperaturmessgerät und/oder einem Druckmessgerät in der Nähe des gesteuerten Haupt-Öffnungs- und Schließmechanismus mündet. Zwischen dem Eingangs- und dem Ausgangs-Hydraulikzweig sind Anregungseinrichtungen fest und/oder zerlegbar befestigt. Der Ausgangs-Hydraulikzweig mündet in einen Zwischenzweig, der zwischen einem dritten gesteuerten Öffnungs- und Schließmechanismus und einem Haupt-Öffnungs- und Schließmechanismus angeordnet ist.

Die Druck-Anregungseinrichtung besteht aus einer gemeinsamen Kammer, in der beim Eingang derselben mindestens eine Steuerelektrode fest zerlegbar und/oder flexibel befestigt ist. In der Strömungsrichtung ist beim Ausgang des Körpers der gemeinsamen Kammer mindestens eine Polarisierungselektrode fest flexibel befestigt. Den Körper der gemeinsamen Kammer bildet eine feste und/oder eine flexible Umhüllung (Schicht).

Bei den Anregungseinrichtungen an der Haupt- Anregungseinrichtung besteht der gemeinsame Körper vorwiegend aus einer Umhüllung (Schicht), die mindestens teilweise am Umfang eine Beschichtung aufweist.

Der Vorteil der Vorrichtung für die Erzeugung von Schnee, liegt in der Erzeugung von Qualitätsschnee schon bei 0°C. Der erzeugte Schnee ist trockener und bei einer mehrfachen Beschichtung fließt kein Wasser aus. Dadurch bleibt die Qualität des Schnees erhalten und dies auch nach einer Belastung durch Zerstreuung mit dazu bestimmten Maschinen, die die Schneeschichten zusammendrücken, dabei aber das Wasser nicht daraus auspressen. Es kann dabei keine Eisschicht entstehen. Ähnlich gibt es keine Voraussetzung für die Bildung von sgn. Graupelschnee in den Frühlingsmonaten. Der erzeugte Kunstschnee taut länger, wodurch keine Notwendigkeit einer häufigen Nachbeschneiung besteht. Es kommt zur Senkung der Kosten für den Betrieb von Schneekanonen, insbesondere der Stromkosten, da keine Erhöhung einer ausgiebigen Beschneiung erforderlich ist. Gleichzeitig wird die Menge des verbrauchten Wassers gesenkt, was sich auf die Umwelt positiv auswirkt. Dadurch kann die Ski-Saison verlängert bzw. in tieferliegende Gebiete bei besserer Qualität des Kunstschnees verlagert werden. Dies wird derart erreicht, dass das Wasser oder ein anderes Medium durch die Behandlung gemäß der Erfindung unvorhergesehene, unerwartete, entdeckte Eigenschaften in der Wärme-/Kälteaufnahme und -abgabe gewinnt. Dies ist auch physikalisch bewiesen.

Die Erfindung wird anhand der Zeichnungen näher erläutert. Es zeigen:
- Fig. 1: ein hydraulisches, elektronisches und pneumatisches Blockschema einer Vorrichtung
- Fig. 2: ein konkretes Ausführungsbeispiel einer hydraulischen Vorrichtung mit einem konkreten Ausführungsbeispiel einer HauptAnregungseinrichtung zur Erzeugung von Schnee mit einem gesteuerten Haupt-Öffnungs- und Schließmechanismus mit eigener Steuerung
- Fig. 3: eine Anregungseinrichtung an der Haupt-Anregungseinrichtung mit der Abbildung einer Hochleistungsquelle, die in einer eigenen Steuerungseinrichtung gelagert und in einem äquivalenten Ausführungsbeispiel direkt an der Anregungseinrichtung angeschlossen ist,
- Fig. 4: eine Druck-Anregungseinrichtung, deren Teil zwischen dem Eingang und Ausgang eine flexible Umhüllung aufweist,
- Fig.5: ein konkretes Ausführungsbeispiel einer Druck-Anregungseinrichtung oder deren Äquivalente, bestehend aus zwei hintereinander angeordneten Vorrichtungen, die in einer Luftkammer mit Wärmeisolierung gelagert sind, die im Inneren des Hydraulikteils und/oder in der Luftkammer ein gesteuertes Wärmeglied aufweist,
- Fig. 6: eine vereinfachte Ausführung einer Temperatur- und/oder Bewegungsregelung für das Medium und
- Fig. 7: Varianten des elektromagnetischen Signals.

Die Vorrichtung, insbesondere für die Erzeugung von Schnee, besteht aus einer hydraulischen Verteilervorrichtung 2.4 mit mindestens einer Hochdruck-Pumpe. Eine Hochdruckeinrichtung 3 besteht aus einer Druckleitung 3.1, die eine Reihe von Ausführungsbeispielen hat. Diese kann fest und/oder flexibel sein, und aus Stahl, Polyethylen, Polypropylen, Textil, Gummi mit Verteilervorrichtungen 3.2. bestehen. An die Hochdruckeinrichtung 3 sind, je nach Bedarf, eine Schneekanone 3.3 und/oder andere Schnee bildende Einrichtungen 3.4 derart angeschlossen, so dass vor diese an die Druckleitung 3.1 Druck-Anregungblöcke 3.5 mit mindestens einer Druck-Anregungseinrichtung 3.51 angeschlossen sind. Die Schneekanone 3.3 verfügt über eine Verteilervorrichtung 3.31, welche mit einer Düsenvorrichtung 3.32 hydraulisch verbunden ist, die in dem Zwischenraum oder an seinem Ende vorzugsweise an der Innenseite angeordnet ist. Die Düsenvorrichtung 3.32 ist in Richtung der Luftströmung aus einem Luftmodul 3.33 angeordnet ist. Die Verteilervorrichtung 3.31 ist mit Druck-, Temperatur-, Durchfluss- und Feuchtigkeitssensoren u. ä. verbunden, die einen eigenen Steuerungsmodul und Algorithmus von physikalischen Größen aufweisen.

Ähnlich umfassen Stangen-Schneeblöcke 3.4 eine zweite technologische Verteilervorrichtung 3.41, die an eine zweite Düsenvorrichtung 3.42 angeschlossen ist. Die Schneekanonen 3.3 und die Stangen-Schneeblöcke 3.4 sind je nach Art des Geländes angeordnet.

Die Niederdruckeinrichtung 2 der Hydraulikvorrichtung 1 umfasst eine Pumpeneinrichtung, an die eine Reinigungseinrichtung angeschlossen ist, welche fest oder zerlegbar mit der Haupt-Anregungseinrichtung 2.3 verbunden ist. Hinter der Haupt-Anregungseinrichtung 2.3 ist eine Verteilervorrichtung 2.4 angeschlossen, deren mindestens eine Hochdruck-Pumpe 23 die Niederdruckeinrichtung 2 von der Hochdruckeinrichtung 3 abtrennt.

Die Pumpeneinrichtung 2.1 besteht aus einem Speicher 2.11, der ein Brunnen, Fluss, See, Reservoir ist, in die eine Saugrohrleitung eingelassen ist. Hinter der Saugeinrichtung ist ein Filter 2.13 vor der Pumpe 2.12 angeordnet. Die Pumpeneinrichtung 2.1 hat eine Reihe von Ausführungsbeispielen mit Messgeräten zur Messung von Zufluss, Temperatur, Druck, Pegel u. ä., die vorzugsweise an die Haupt-Steuerungseinrichtung 9 elektrisch angeschlossen sind, wie auch die Pumpe 2.12.

Die Reinigungseinrichtung 2.2 umfasst einen technologischen Zweig, an dem ein erster Öffnungs- und Schließmechanismus 2.21 angeordnet ist, hinter dem vorzugsweise ein Filter 2.22 angeschlossen ist. Hinter dem Filter 2.22 ist ein zweiter Öffnungs- und Schließmechanismus 2.23 angeordnet. Der Verbindungszweig umfasst einen dritten Öffnungs- und Schließmechanismus 2.24. Der technologische Zweig ist mit dem Verbindungszweig hinter der Pumpeneinrichtung 2.12 sowie hinter dem zweiten Öffnungs- und Schließmechanismus 2.23 verbunden. Hinter dem technologischen Zweig ist ein erster gesteuerter Öffnungs- und Schließmechanismus 4 angeordnet, wobei sich hinter diesem ein Verbindungszweig befindet, der ein Druckmessgerät 5, eine Entlüftungseinrichtung 6 und einen Durchflussmesser 7 vor dem Eingang in die Verteilervorrichtung 2.4 umfasst.

Die Haupt-Anregungseinrichtung 2.3 weist an dem Eingangs-Hydraulikzweig einen zweiten gesteuerten Öffnungs- und Schließmechanismus 2.31 auf, der in einen Verteilungszweig mit mindestens einem Temperaturmessgerät 2.32 und einem Druckmessgerät 2.33 mündet. Der Verteilungszweig befindet sich vor dem Haupt-Öffnungs- und Schließmechanismus 2.34. Zwischen dem Verteilungszweig und dem Ausgangs-Hydraulikzweig ist mindestens eine Anregungseinrichtung 2.35 fest oder zerlegbar befestigt. Der Eingangs-Hydraulikzweig mündet in einen Zwischenzweig, der den Haupt-Öffnungs- und Schließmechanismus 2.34 mit einem dritten gesteuerten Öffnungs- und Schließmechanismus 2.36 verbindet und an dem vorzugsweise ein Ausgangs-Druckmessgerät 2.37 angeordnet ist. Es ist von Vorteil, wenn an den Ausgangs-Hydraulikzweig mindestens eine Entlüftungs-Anregungsvorrichtung 6.1 angeschlossen ist.

Die Druck-Anregungseinrichtung 3.5 besteht aus mindestens einer Druck-Anregungseinrichtung 3.51 mit einer gemeinsamen Kammer 3.42, die in der Nähe der Eingangsöffnung 3.45 mindestens eine Steuerungselektrode 3.43 und die in der Nähe der Ausgangsöffnung 3.46 eine Polarisierungselektrode 3.44 aufweist. Die Steuerungselektrode 3.43 ist flexibel und/oder fest und wasserdicht in einem Träger 3.401 gelagert. Dieser Träger 3.401 ist mit einer Eingangs-Umhüllung (Schicht) 3.490 wasserdicht verbunden. Die Eingangs-Umhüllung 3.490 umfasst eine Eingangsöffnung 3.45. Die Polarisierungselektrode 3.44 ist flexibel und/oder fest und wasserdicht im Träger 3.401 gelagert. Dieser Träger 3.401 ist mit einer Ausgangs-Umhüllung (Schicht) 3.491 wasserdicht verbunden und umfasst eine Ausgangsöffnung 3.46. Es ist von Vorteil, wenn die Eingangs-Umhüllung (Schicht) 3.490 und die Ausgangs-Umhüllung (Schicht) 3.491 gegenseitig über eine Deformations-Umhüllung (Schicht) 3.47 aus flexiblen, biegsamen Druckmaterial verbunden sind. Ein konkretes Ausführungsbeispiel der Verbindung sieht eine Kupplung 3.48 vor. Es handelt sich zum Beispiel um einen Hydraulikschlauch aus Kunststoffgummi. Der Kunststoffgummi hat eine hohe Widerstandsfähigkeit gegen Abnutzung und Umwelteinflüsse. Es ist vorteilhaft, wenn zumindest ein Teil der gemeinsamen Kammer 3.42 aus einem Material mit negativem elektrochemischen Potenzial besteht und/oder außerhalb der Deformations-Umhüllung (Schicht) 3.47 angeordnet ist. Die Steuerungselektrode 3.43 hat eine Umhüllung 3.41 in Form eines Reagenzglases, eines Rohrs aus Silikat, Keramik u. ä., in der eine Stangen- und/oder Spiralantenne 3.432 angeordnet ist. Ähnlich ausgeführt ist die Polarisierungselektrode 3.44, die aber im Inneren ein festes, flüssiges oder gasförmiges Polarisierungsmaterial 3.441 aufweist. Die Umhüllung 3.41 der Steuerungselektrode 3.43 und die Umhüllung der Polarisierungselektrode 3.44 haben eine Reihe von Ausführungen je nach der Belastung und der Art des Anregungswassers (Mediums). Für die niedrigste Belastung besteht sie aus technischem Glas mit einem überwiegenden Anteil von SiO₂. Es handelt sich um eine homogene, formlose, isotrope, feste und zerbrechliche Substanz, im metastabilen Zustand mit einer Zugfestigkeit von 30 MPa und einer Dichte von etwa 2,53g.cm⁻³. Es handelt sich um einen Isolierstoff mit dielektrischen Eigenschaften, der über Polarisierungsfähigkeiten verfügt. Geeignet ist eine oxidische Sinterkeramik mit einem Al₂O₃-Gehalt von mindestens 99,7 % oder eine Mikrostrukturkeramik aus Sauerstoff mit einem Zug-Elastizitätsmodul von 380-400 GPa, einer Brechfestigkeit von mindestens 300 MPa und einer Dichte von 3,8 g cm³. Am besten ist eine Kompositkeramik C/SiC, die zu den nichtoxidischen technischen Keramiken gehört und kurze Kohlenstoff-Fasern aufweist, die die hervorragenden mechanischen und thermischen Eigenschaften von K/SiC verbessern. Ihre Dichte beträgt 2,65g.cm⁻³, das Elastizitätsmodul verträgt 250-350 GPa und die Biegefestigkeit mindestens 160-200 MPa. Das Kompositkeramik C/SiC umfasst kurze Kohlenstoff-Fasern mit einer Länge von 3 - 6 mm und einer Dicke der Rovince von 12 k (1k=10³ Filamente), die im Volumen zufällig ausgerichtet sein können, wodurch der Werkstoff dann isotrope Eigenschaften aufweist. Bei extremer Belastung der Polarisierungselektrode 3.44 oder der Steuerelektrode 3.43 können die kurzen Kohlenstoff-Fasern vorzugsweise gezielt ausgerichtet sein, zum Beispiel senkrecht zur Achse, wodurch der Werkstoff antiisotrope Eigenschaften gewinnt. Die Spiral- oder Stangenantenne 3.432 ist mit einer Hochleistungsquelle 8 zerlegbar oder fest verbunden, welche an eine Stromversorgung 81 angeschlossen ist. Die Hochleistungsquelle 8 führt in die Stangen- und/oder Spiralantenne 3.432 elektromagnetisches Wechselsignal von 100-500 MHz mit einer Stärke von 0,1-2,0 W ein, wenn die Anregungsvorrichtung sich im Wasser befindet. Unter der Stromversorgung 81 versteht man eine 230 V∼ Quelle, die in 12 V- (24- u. ä.) umgewandelt ist. Es kann sich auch um ein technisches Äquivalent wie z.B. eine Batterie, solares oder fotogalvanisches Element u. ä. handeln. In einer alternativen Ausführung kann die Hochleistungsquelle 8 auch außerhalb der Druck-Anregungseinrichtung 3.51 angeordnet sein.

An der Haupt-Anregungseinrichtung 2.3 ist eine Anregungseinrichtung 2.35 angeordnet, die der elastischen Druck-Anregungseinrichtung 3.51 entspricht, die eine gemeinsame Kammer 3.42 aufweist, in der mindestens eine Steuerelektrode in der Nähe der Eingangsöffnung 2.45 fest oder zerlegbar wasserdicht befestigt ist. In der Nähe der Ausgangsöffnung 2.46 ist eine Polarisierungselektrode 2.44 fest oder zerlegbar und wasserdicht befestigt. Am Umfang der gemeinsamen Kammer 2.42 oder mindestens an einem Teil befindet sich eine Beschichtung, Schicht oder Umhüllung 2.421 aus positivem elektrochemischen Material (C, Cu, ...) oder negativem elektrochemischen Material (Al, Fe, ....), je nach der Wasserzusammensetzung (Medium). In dem angeführten Ausführungsbeispiel besteht ein Lagergehäuse 2.47 aus nichtleitendem Isolierstoff, Kunststoff (Dielektrikum). In dem konkreten Ausführungsbeispiel handelt es sich um Polypropylen. Die Steuerelektrode 2.43 und die Polarisierungselektrode 2.44 sind in dem Träger 2.40 gelagert. Die Steuerelektrode 2.43 hat eine geschlossene Umhüllung 2.431 in Rohrform, in der eine Stangen- oder Spiralantenne 2.432 angeordnet ist. Die Polarisierungselektrode 2.44 ist ähnlich aufgebaut und hat im Inneren einen festen, flüssigen oder gasförmigen Inhalt 2.441 mit einem positivem und/oder einem negativem elektrochemischen Potenzial. Es ist vorteilhaft, wenn sie, wie in einem weiteren Ausführungsbeispiel, eine zu öffnende und schließbare Entlüftungs- und Abschlammöffnung aufweist. Einige Elemente und Knoten, die eine neue Vorrichtung für die Erzeugung von Schnee bzw. Eis bildet, ist auf elektronische Weise mit einer Haupt-Steuerungseinrichtung 9 und einer pneumatischen Vorrichtung 11 verbunden. Es handelt sich z.B. um eine Pumpe 2.12, Hochdruck-Pumpe 23, einen Durchflussmesser 7, Temperatur- und Druckmessgeräte, sowie Messgeräte für andere physikalische Größen. Der Haupt-Anregungsknoten 2.3 verfügt über eine eigene Steuerungseinrichtung 10 und pneumatische Vorrichtung 11, wobei beide mit einem ersten gesteuerten Öffnungs- und Schließmechanismus 4, einem zweiten gesteuerten Öffnungs- und Schließmechanismus 2.31, einem gesteuerten Haupt- Öffnungs- und Schließmechanismus 2.34 und einem dritten gesteuerten Öffnungs- und Schließmechanismus 2.36 verbunden sind. Die eigene Steuerungseinrichtung 10 ist mit einem Temperaturmessgerät 2.32, einem Druckmessgerät 2.33 und einem Ausgangs-Druckmessgerät 2.37, bzw. mit einem Außen-Temperaturmessgerät (in der Figur nicht dargestellt) verbunden. Es ist von Vorteil, wenn die Niederdruck-Hydraulikvorrichtung 2 hinter der Anregungsvorrichtung mindestens einen Entlüftungsknoten 15 aufweist, bzw. wenn die Haupt-Anregungsvorrichtung 23 eine eigene Entlüftungsvorrichtung 6.1 aufweist. Unter dem Begriff Material mit positivem, bzw. negativem elektrochemischen Potenzial versteht man Elektrodenpotenzial E⁰. Gemessen werden nur die elektromotorischen Spannungen des Gliedes, die durch die bestimmte Elektrode und Vergleichselektrode erzeugt werden. Die Standard Vergleichselektrode hatte ein Elektrodenpotenzial gleich Null E⁰=0, die einer Platinelektrode mit einer Standardaufbereitung entspricht. Die Werte von Standard Elektrodenpotenzialen reichen von -3,04 V (Lithium) bis +1,52 V (Gold). Besonders gute Ergebnisse erreichte eine Polarisierungselektrode aus Silber und zwar dann, wenn die Kammerumhüllung ganz oder nur teilweise aus Edelstahl besteht. Dieses Verfahren wird fortlaufend durch eine Vorrichtung gemäß SK Patent 279 429, Polakovič - Polakovičová analysiert. Mit der Po-Methode ist bewiesen und nachgewiesen, dass die in den Anregungsvorrichtungen aufbereiteten Wassermoleküle gegenseitig schwächer als im nicht behandelten Wasser gebunden sind. Das Verfahren kann als Durchgang eines flüssigen Mediums Wasser, oder mindestens eines Teils seines Volumens durch einen Polarisations- und/oder Ionisationsraum unter der Einwirkung eines elektromagnetischen Wechselsignals definiert werden. Dadurch wird erreicht, dass die Moleküle des Mediums, die Wassermoleküle in der übermolekularen Struktur, eine schwächere Bindung aufweisen. Die Kraftenergie der Bindungen in der molekularen und übermolekularen Wasserstruktur ändern sich, aber nur in dem Ausmaß, dass sich seine Fluidität ändert, die Flüssigkeitseigenschaften werden jedoch aufrechterhalten (Aggregatzustand bleibt unverändert).

Das Ausführungsbeispiel nach Fig. 5 besteht aus einer Umhüllung 16, an welcher an der Außenseite oder Innenseite eine Wärmeisolierung 17 angeordnet ist. In der Umhüllung 16 befindet sich eine Druck-Anregungseinrichtung 3.511 und eine zweite Druck-Anregungseinrichtung 3.512, oder mehrere hydraulisch miteinander verbundene Anregungseinrichtungen. Dabei weist jede eine eigene Hochleistungsquelle 8 auf, welche an eine eigene oder gemeinsame Stromversorgung 81 angeschlossen ist. Im Inneren der Hydraulikvorrichtung ist mindestens ein Heizelement 18 angeordnet, das mit einer Temperatursteuerung 20 und/oder einer Bewegungssteuerung für das Medium verbunden ist. In einem anderen konkreten Ausführungsbeispiel befindet sich die Steuerungseinrichtung 20 in der Umhüllung 16. Die Steuerungseinrichtung 20 umfasst einen Sensor 21, welcher mit einer Auswertungseinheit 22 (z. B. Thermostat) verbunden ist, die an ein Schaltelement 23 angeschlossen ist. Das Heizelement 18 ist durch einen Widerstands-, Stangen- oder Spiraldraht gebildet. Bei einem inneren Heizelement 18 kann es sich auch um einen Laserstrahl, ein Induktionsheizelement 18, gegebenenfalls Plasmaheizelement mit angemessener Leistung handeln. Dies ist notwendig, um das Einfrieren und anschließende Schäden zu vermeiden, bzw. zu entfernen. Die Haupt-Anregungseinrichtung 2.3 kann auch ohne gesteuerte Öffnungs- und Schließmechanismen (2.34; 2.36; 2.31 und 4) angeschlossen werden, und zwar mit einer manuellen Handsteuerung in Form eines Bypasses.

## Patentansprüche

1. Hydraulikvorrichtung für die Erzeugung von Schnee aus Wasser, welche eine Niederdruckeinrichtung (2) mit einer Pumpeneinrichtung (2.1), an die eine Reinigungseinrichtung (2.2) und eine mit dieser fest oder zerlegbar verbundene Haupt-Anregungseinrichtung (2.3) angeschlossen ist, eine Hochdruckeinrichtung (3) bestehend aus einer Druckleitung (3.1) an die eine Schneekanone (3.3) und/oder eine andere Schnee bildenden Einrichtung (3.4) angeschlossen ist, sowie eine Verteilervorrichtung (2.4) hinter der Haupt-Anregungseinrichtung (2.3), deren mindestens eine Hochdruck-Pumpe die Niederdruckeinrichtung (2) von der Hochdruckeinrichtung (3) abtrennt, aufweist, wobei an die Haupt-Anregungseinrichtung (2.3) mindestens eine Anregungseinrichtung (2.35) angeordnet ist,
die Schneekanone (3.3) und/oder die andere Schnee bildende Einrichtung (3.4) über Druck-Anregungsblöcke (3.5) mit mindestens einer Druck-Anregungseinrichtung (3.51, 3.511, 3.512) an die Druckleitung (3.1) angeschlossen sind, wobei die mindestens eine Druck-Anregungseinrichtung (3.51, 3.511, 3.512) und die Anregungseinrichtung (2.35) jeweils eine gemeinsame Kammer (2.42, 3.42) aufweisen, die eine mit einer Hochleistungsquelle (8) verbundene, in der Nähe einer Eingangsöffnung angeordnete Steuerelektrode (2.43, 3.43) mit einer Umhüllung (2.431, 3.41), welche die Form eines Reagenzglases oder eines Rohrs aus Silikat oder Keramik hat und in der eine Stangen- und/oder Spiralantenne (2.432, 3.432) angeordnet ist, die mit der Hochleistungsquelle (8) fest oder zerlegbar verbunden ist, welche an eine Stromversorgung (81) angeschlossen ist, und eine in einer Umhüllung in der Nähe einer Ausgangsöffnung angeordnete Polarisierungselektrode (2.44, 3.44) aufweist, die ähnlich aufgebaut ist und im Inneren ein festes, flüssiges oder gasförmiges Polarisierungsmaterial (2.441, 3.441) aufweist, wobei die Hochleistungsquelle (8) in die Steuerelektrode (2.43, 3.43) ein elektromagnetisches Wechselsignal von 100-500 MHz mit einer Stärke von 0,1 - 2,0 W einführt, wenn sich die Druck-Anregungseinrichtung (3.51, 3.511, 3.512) bzw. die Anregungseinrichtung (2.35) im Wasser befinden, wobei die Haupt-Anregungseinrichtung (2.3) einen Eingangs- und Ausgangs-Hydraulikzweig mit einem Hauptöffnungs- und Schließmechanismus (2.34) und einem zweiten gesteuerten Öffnungs- und Schließmechanismus (2.31), der in einen Verteilungszweig, der sich vor dem Hauptöffnungs- und Schließmechanismus (2.34) befindet, mit mindestens einem Temperaturmessgerät (2.32) und/oder einem Druckmessgerät (2.33) mündet aufweist, und wobei zwischen dem Eingangs- und Ausgangs-Hydraulikzweig mindestens die Anregungseinrichtung (2.35) fest und/oder zerlegbar befestigt ist und in den zweiten gesteuerten Öffnungs- und Schließmechanismus (2.31) und einen dritten gesteuerten Öffnungs- und Schließmechanismus (2.36) mündet.

2. Vorrichtung nach Anspruch 1,
**dadurch gekennzeichnet,**
**dass** die Umhüllung (2.431, 3.41) der Steuerelektrode (2.43, 3.43) und die Umhüllung der Polarisierungselektrode (2.44, 3.44) aus Glas einen überwiegenden Anteil von SiO₂ aufweist, das eine Zugfestigkeit von 30 MPa und eine Dichte von 2,53 g.cm⁻³ hat.

3. Vorrichtung nach Anspruch 1,
**dadurch gekennzeichnet,**
**dass** die Umhüllung (2.431, 3.41) der Steuerelektrode (2.43, 3.43) und die Umhüllung der Polarisierungselektrode (2.44, 3.44) aus oxidischer Sinterkeramik mit einem Al₂O₃-Gehalt mit mindestens 99,7 % besteht, das ein Zug-Elastizitätsmodul von 380 - 400 GPa, eine Biegefestigkeit von 300 MPa und eine Dichte von 3,8 g.cm⁻³ aufweist.

4. Vorrichtung nach Anspruch 1,
**dadurch gekennzeichnet,**
**dass** die Umhüllung (2.431, 3.41) der Steuerelektrode (2.43, 3.43) und die Umhüllung der Polarisierungselektrode (2.44, 3.44) aus Kompositkeramik C/SiC besteht, das eine Dichte von 2,65 g.cm⁻³, ein Elastizitätsmodul von 250 - 350 GPa und eine Biegefestigkeit von mind. 160 - 200 MPa aufweist.

5. Vorrichtung nach Anspruch 1 bis 4,
**dadurch gekennzeichnet,**
**dass** die Hochleistungsquelle (8) eine 230V∼-Quelle aufweist, die in eine Spannung von 12 V oder 24 V umgewandelt ist.

6. Vorrichtung nach Anspruch 1 bis 5,
**dadurch gekennzeichnet,**
**dass** sich an einem Umfang oder mindestens einem Teil der Kammer (2.42) der Anregungseinrichtung (2.35) eine Beschichtung (2.421) befindet, die aus positivem elektrochemischen Material (C, Cu) oder aus negativem elektrochemischen Material (Al, Fe) je nach Wasserzusammensetzung besteht, dass ein Lagergehäuse (2.47) der Anregungseinrichtung (2.35) aus nichtleitendem Isolierstoff, z. B. Polypropylen, besteht,
**dass** die Steuerelektrode (2.43) und die Polarisierungselektrode (2.44) in einem Träger (2.401) der Anregungseinrichtung (2.35) gelagert sind und dass die Steuerelektrode (2.43) und die Polarisierungselektrode (2.44) in geschlossenen Umhüllungen (2.431) angeordnet sind.

7. Vorrichtung nach Anspruch 1 bis 6,
**dadurch gekennzeichnet,**
**dass** die Steuerelektrode (2.43, 3.43) eine Platinelektrode mit einem Elektrodenpotential von -3,04 V (Lithium) bis +1,52 V (Gold) ist.

8. Vorrichtung nach Anspruch 1 bis 7,
**dadurch gekennzeichnet,**
**dass** sich die Druck-Anregungseinrichtung (3.51, 3.511, 3.512) in einer Umhüllung (16) befindet, die auf der Innenseite oder der Außenseite mit einer Wärmeisolierung (17) versehen ist.

9. Vorrichtung nach Anspruch 1 bis 8,
**dadurch gekennzeichnet,**
**dass** die Druck-Anregungseinrichtung (3.511) und weitere Druck-Anregungseinrichtungen (3.512), die untereinander hydraulisch verbunden sind, in der gemeinsamen Umhüllung (16) angeordnet sind und
**dass** jede Druck-Anregungseinrichtung (3.511, 3.512) eine eigene Hochleistungsquelle (8) aufweist, die an eine eigene oder eine gemeinsame Stromversorgung (81) angeschlossen ist.

## Claims

1. A hydraulic device for producing snow from water, which has a low-pressure device (2) with a pumping device (2.1), to which pumping device a cleaning device (2.2) and a main excitation device (2.3) connected fixedly or detachably to the cleaning device is connected, a high-pressure device (3) comprising a pressure line (3.1) to which a snow cannon (3.3) and/or some other snowmaking device (3.4) is connected, and a distributor device (2.4) downstream of the main excitation device (2.3), the at least one high-pressure pump of which disconnects the low-pressure device (2) from the high-pressure device (3), wherein at least one excitation device (2.35) is located on the main excitation device (2.3),
the snow cannon (3.3) and/or the other snowmaking device (3.4) is connected via pressure excitation blocks (3.5) by at least one pressure excitation device (3.51, 3.511, 3.512) to the pressure line (3.1), and the at least one pressure excitation device (3.51, 3.511, 3.512) and the excitation device (2.35) each have a common chamber (2.42, 3.42), which has a control electrode (2.43, 3.43) connected to a high-power source (8) and located in the vicinity of an inlet opening, the control electrode having a sheath (2.431, 3.41) which takes the form of a test tube or a tube of silicate or ceramic among other materials and in which a rod-type and/or spiral-type antenna (2.432, 3.432) is located that is connected fixedly or detachably to the high-power source (8) connected to a power supply (81), and has a polarization electrode (2.44, 3.44), located in a sheath in the vicinity of an outlet opening, which polarization electrode is constructed similarly and in its interior has a solid, liquid or gaseous polarization material (2.441, 3.441), and the high-power source (8) introduces an electromagnetic alternating signal of 100-500 MHz with an intensity of 0.1-2.0 W into the control electrode (2.43, 3.43) when the pressure excitation device (3.51, 3.511, 3.512) or the excitation device (2.35) is located in the water, and the main excitation device (2.3) has a hydraulic inlet and outlet branch with a main opening and closing mechanism (2.34) and a second controlled opening and closing mechanism (2.31), which discharges into a distribution branch that is located upstream of the main opening and closing mechanism (2.34), with at least one thermometer (2.32) and/or a pressure measuring device (2.33), and between the inlet and outlet hydraulic branch, at least the excitation device (2.35) is secured fixedly and/or detachably and discharges into the second controlled opening and closing mechanism (2.31) and a third controlled opening and closing mechanism (2.36).

2. The device of claim 1,
**characterized in that**
the sheath (2.431, 3.41) of the control electrode (2.43, 3.43) and the sheath of the polarization electrode (2.44, 3.44) of glass has a predominant proportion of SiO₂, which has a tensile strength of 30 MPa and a density of 2.53 g/cm⁻³.

3. The device of claim 1,
**characterized in that**
the sheath (2.431, 3.41) of the control electrode (2.43, 3.43) and the sheath of the polarization electrode (2.44, 3.44) comprises oxidic sintering ceramic having an Al₂O₃ content of at least 99.7%, which has a modulus of tensile elasticity of 380-400 GPa, bending strength of 300 MPa, and a density of 3.8 g/cm⁻³.

4. The device of claim 1,
**characterized in that**
the sheath (2.431, 3.41) of the control electrode (2.43, 3.43) and the sheath of the polarization electrode (2.44, 3.44) comprises composite ceramic (C/SiC), which has a density of 2.65 g/cm⁻³, a modulus of elasticity of 250-350 GPa and a bending strength of at least 160-200 MPa.

5. The device of claims 1 through 4,
**characterized in that**
the high-power source (8) has a 230V source, which is converted to a voltage of 12V or 24V.

6. The device of claims 1 through 5,
**characterized in that**
a coating (2.421), which comprises positive electrochemical material (C, Cu) or negative electrochemical material (Al, Fe), depending on the water composition, is located on a circumference or at least a portion of the chamber (2.42) of the excitation device (2.35); that a storage housing (2.47) of the excitation device (2.35) comprises nonconductive insulating material, such as polypropylene;
that the control electrode (2.43) and the polarization electrode (2.44) are supported in a holder (2.401) of the excitation device (2.35); and
that the control electrode (2.43) and the polarization electrode (2.44) are located in closed sheaths (2.431).

7. The device of claims 1 through 6,
**characterized in that**
the control electrode (2.43, 3.43) has a platinum electrode with an electrode potential of -3.04V (lithium) to +1.52V (gold).

8. The device of claims 1 through 7,
**characterized in that**
the pressure excitation device (3.51, 3.511, 3.512) is located in a sheath (16) which is provided on the inside or outside with a heat-insulation (17).

9. The device of claims 1 through 8,
**characterized in that**
the pressure excitation device (3.511) and further main excitation devices (3.512), which are communicate hydraulically with one another, are located in the common sheath (16); and that each pressure excitation device (3.511, 3.512) has its own high-power source (8), which is connected to its own or a common power supply (81).

## Revendications

1. dispositif hydraulique pour la production de neige d'eau qui présente un moyen d'amortissement (2) avec un moyen de pompage (2.1) relié à un dispositif de nettoyage (2.2) et à un excitateur principal (2.3) lié à ce dernier d'une manière fixe ou démontable, mais aussi un dispositif à haute pression (3) composé d'une conduite de pression (3.1) raccordée à un canon à neige (3.3) et/ou à un autre dispositif formant la neige (3.4) et un dispositif distributeur (2.4) derrière l'excitateur principal (2.3) dont la pompe à haute pression sépare au minimum le moyen d'amortissement (2) du dispositif à haute pression (3)
Est caractérisé de sorte qu'
Au minimum un excitateur (2.35) est disposé au niveau de l'excitateur principal (2.3),
Que le canon à neige (3.3) et/ou un autre dispositif formant la neige (3.4) sont raccordés via les trames excitateurs à pression (3.5) avec au minimum un excitateur à pression (3.51, 3.511, 3.512) à la conduite de pression (3.1) où au minimum un excitateur à pression (3.51, 3.511, 3.512) et l'excitateur (2.35) présentent respectivement une enceinte commune (2.42, 3.42) reliée à une source de haute puissance (8) disposée à proximité d'un orifice d'entrée d'une électrode de commande (2.43, 3.43) avec une gaine (2.431, 3.41) présentant la forme d'une éprouvette, d'un tube en silicate ou en céramique et où une antenne à bâtons et/ou une antenne spiralée (2.432, 3.432) sont disposées dont l'antenne spiralée est raccordée à la source de haute puissance (8) d'une manière fixe ou démontable alimentée par l'électricité (81) présentant une électrode de polarisation (2.44, 3.44) dans une gaine à proximité d'un orifice de sortie ayant la même structure et présentant à l'intérieur une matière de polarisation fixe, fluide ou gazeuse (2.441, 3.441) où la source de haute puissance (8) introduit dans l'électrode de commande (2.43, 3.43) un signal alternatif électromagnétique de 100-500 MHz avec une force de 0,1-2,0 W si l'excitateur à pression (3.51, 3.511, 3.512) ou le cas échéant l'excitateur (2.35) sont dans l'eau où l'excitateur principal (2.3) présente une branche hydraulique d'entrée et de sortie avec un mécanisme d'ouverture principal et de fermeture (2.34) et un deuxième mécanisme d'ouverture et de fermeture commandé (2.31) qui débouche sur une branche de distribution se situant devant le mécanisme d'ouverture principal et de fermeture (2.34) avec au minimum un appareil de mesure de température (2.32) et/ou un manomètre (2.33) et où au minimum l'excitateur (2.35) est attaché d'une manière fixe et/ou démontable entre la branche hydraulique d'entrée et de sortie et débouche dans le deuxième mécanisme d'ouverture et de fermeture commandé (2.31) et dans un troisième mécanisme d'ouverture et de fermeture commandé (2.36).

2. dispositif selon revendication 1
Est caractérisé de sorte que
La gaine (2.431, 3.41) de l'électrode de commande (2.43, 3.43) et la gaine de l'électrode de polarisation (2.44, 3.44) en verre présentent une proportion majoritaire de SiO₂ et ont une résistance à la traction de 30 MPa et une masse volumique de 2,53 g.cm⁻³.

3. dispositif selon revendication 1
Est caractérisé de sorte que
La gaine (2.431, 3.41) de l'électrode de commande (2.43, 3.43) et la gaine de l'électrode de polarisation (2.44, 3.44) se composent de céramique frittée oxydique présentant un contenu de Al₂O₃ de 99,7% au minimum ayant un module d'élasticité de tractation de 300-800 GPa, une résistance à la flexion de 300 MPa et une masse volumique de 3,8 g.cm⁻³.

4. dispositif selon revendication 1
Est caractérisé de sorte que
La gaine (2.431, 3.41) de l'électrode de commande (2.43, 3.43) et la gaine de l'électrode de polarisation (2.44, 3.44) se composent d'une céramique composite C/SiC présentant une masse volumique 2,65 g.cm⁻³, un module d'élasticité de 250-350 GPa et une résistance à la flexion de 160-200 MPa au minimum.

5. dispositif selon revendications 1 jusqu'à 4
Est caractérisé de sorte que
La source de haute puissance (8) présente une source de 230V∼ convertie en une tension de 12 V ou 24 V.

6. dispositif selon revendications 1 jusqu'à 5
Est caractérisé de sorte qu'
Un revêtement (2.421) se situe à une périphérie ou au minimum à une partie de l'enceinte (2.42) de l'excitateur (2.35) se composant de matériel électrochimique positif (C, Cu) ou de matériel électrochimique négatif (Al, Fe) selon la composition de l'eau,
Qu'un boîtier de support (2.47) de l'excitateur (2.35) se compose d'une matière isolante non conductrice à titre d'exemple du polypropylène,
Que l'électrode de commande (2.43) et l'électrode de polarisation (2.44) sont emmagasinées dans un support (2.401) de l'excitateur (2.35) et que l'électrode de commande (2.43) et l'électrode de polarisation (2.44) sont disposées dans des gaines fermées (2.431).

7. dispositif selon revendications 1 jusqu'à 6
Est caractérisé de sorte que
L'électrode de commande (2.43, 3.43) forme une électrode en platine présentant un potentiel d'électrodes de -3,04 V (lithium) jusqu'à +1,52 V (or).

8. dispositif selon revendications 1 jusqu'à 7
Est caractérisé de sorte que
L'excitateur à pression (3.51, 3.511, 3.512) se situe dans une gaine (16) munie à l'intérieur ou à l'extérieur d'une isolation thermique (17).

9. dispositif selon revendications 1 jusqu'à 8
Est caractérisé de sorte que
L'excitateur à pression (3.511) et autres excitateurs à pression (3.512) reliés entre eux hydrauliquement sont disposés dans la gaine commune (16) et que chaque excitateur à pression (3.511, 3.512) présente une propre source de haute puissance (8) raccordée à une alimentation électrique propre ou commune (81).
